# EUROPÄISCHE PATENTSCHRIFT

(11) **EP 0 243 662 B1**
(45) Veröffentlichungstag und Bekanntmachung des Hinweises auf die Patenterteilung: **03.04.1991**
(21) Anmeldenummer: 87104156.2
(22) Anmeldetag: 20.03.1987
(51) Int. Cl.: B65B 19/30

(54) **Verfahren und Vorrichtung zum Prüfen von Zigaretten**
Method and device for testing cigarettes
Procédé et dispositif de contrôle de cigarettes

(30) Priorität: 18.04.1986 DE 3613090
(43) Veröffentlichungstag der Anmeldung: 04.11.1987
(73) Patentinhaber: Focke & Co. (GmbH & Co.), 27283 Verden (DE)
(72) Erfinder: Focke, Heinz, D-2810 Verden (DE); Liedtke, Kurt, D-2810 Verden (DE)
(74) Vertreter: Bolte, Erich, Dipl.-Ing.

(56) Entgegenhaltungen:
- EP-A- 0 086 107
- US-A- 3 993 217

## Beschreibung

Die Erfindung betrifft ein Verfahren zum Prüfen von Zigaretten und Aussondern von fehlerhaften Zigaretten, wobei die Prüfung im Bereich von Magazin-Schächten eines Zigaretten-Magazins durch eine den Enden der Zigaretten zustellbare Prüfeinheit erfolgt und fehlerhafte Zigaretten nachfolgend ausgesondert, intakte Zigaretten hingegen in Gruppen (Zigaretten-Gruppen) am unteren Ende der Magazin-Schächte (Hauptausschubebene) ausgeschoben werden.

Die notwendige Prüfung von Zigaretten hinsichtlich ihrer korrekten Ausbildung erfolgt im Zusammenhang mit der Verpackung. Die Prüfung erfolgt durch geeignete mechanische oder opto-elektronische Prüfeinheiten. Diese werden bisher überwiegend in einem Bereich eingesetzt, in dem innerhalb einer Verpackungsmaschine bereits Zigaretten-Gruppen für eine Verpackung gebildet sind. Etwa festgestellte fehlerhafte Zigaretten führen dazu, daß die gesamte Zigaretten-Gruppe ausgesondert werden muß.

Die Erfindung betrifft die Prüfung der Zigaretten im Bereich der Magazin-Schächte eines Zigaretten-Magazins. Die der Erfindung zugrundeliegende Aufgabe besteht darin, die Aussonderung einzelner, fehlerhafter Zigaretten zu ermöglichen, ohne daß der Förderfluß der Zigaretten sowie die Bildung von Zigaretten-Gruppen im Austrittsbereich des Zigaretten-Magazins beeinträchtigt werden.

Zur Lösung dieser Aufgabe ist das erfindungsgemäße Verfahren dadurch gekennzeichnet, daß fehlerhafte Zigaretten über die Hauptausschubebene für die Zigaretten-Gruppen hinaus bis in einen Bereich unterhalb derselben gefördert und hier ausgesondert werden.

Die fehlerhaften Zigaretten werden demnach erfindungsgemäß im Bereich der Magazin-Schächte an geeigneter Stelle identifiziert, sodann aber mit den intakten Zigaretten zunächst weitergefördert und unterhalb des Bereichs für den Ausschub der Zigaretten-Gruppen für die Verpackung derselben ausgesondert werden. Die Zigaretten werden innerhalb der Magazin-Schächte abschnittweise gefördert, nämlich entsprechend der Anzahl von Lagen einer ausgeschobenen Zigaretten-Gruppe. Bei der üblichen Zusammensetzung der Zigaretten-Gruppen handelt es sich dabei um Förderabschnitte von jeweils drei Zigaretten. Erfindungsgemäß wird Einfluß genommen auf die Förderabschnitte der Zigaretten in den Magazin-Schächten nach jedem Zigaretten-Ausschub. Durch Verändern der Position der Auflage für die Zigaretten am unteren Ende der Magazin-Schächte können die Zigaretten abweichend von dem vorgegebenen Förderabschnitt von drei Zigaretten nachfallen, insbesondere um vier Zigaretten, wobei die untere der nachgeförderten Zigaretten in den Bereich unterhalb der Hauptausschubebene gelangt. Eine derartige Beeinflussung der Förderschritte erfolgt erfindungsgemäß individuell für jeden einzelnen Magazin-Schacht _ je nach Feststellung etwaiger fehlerhafter Zigaretten in einem Magazin-Schacht. Die Zigaretten werden in einem ausreichenden, vorgegebenen Abstand von der Hauptausschubebene geprüft, und zwar als eine nachfolgend auszuschiebene Zigaretten-Gruppe. Werden in der einen oder anderen durch die Magazin-Schächte abgegrenzten (aufrechten) Zigaretten-Reihe fehlerhafte Zigaretten identifiziert, werden _ je nach Lage der fehlerhaften Zigarette innerhalb der Zigaretten-Gruppe _ danach die Förderschritte der Zigaretten innerhalb dieser Reihe bzw. innerhalb dieses Magazin-Schachts festgelegt, derart, daß die fehlerhafte Zigarette schließlich in den Bereich unterhalb der Hauptausschubebene gelangt und hier ausgeschoben werden kann.

Die erfindungsgemäße Vorrichtung ist mit individuell bewegbaren Abstützorganen unterhalb jedes Magazin-Schachts versehen. Durch Relativverstellen der Abstützorgane, insbesondere durch Abwärtsbewegen um den Durchmesser einer Zigarette, ist es möglich (fehlerhafte) Zigaretten in den Bereich unterhalb der Hauptausschubebene zu fördern. Die Vorrichtung ist im übrigen so eingerichtet, daß eine ergänzende bzw. eine Kontroll-Prüfung der Zigaretten nach Bildung der Zigaretten-Gruppen erfolgt. Die dabei anfallende Anzahl fehlerhafter Zigaretten ist durch das erfindungsgemäße Verfahren drastisch reduziert.

Weitere Merkmale der Erfindung beziehen sich auf die Ausbildung des Zigaretten-Magazins sowie die Organe zur Durchführung der erfindungsgemäßen Zigaretten-Prüfung.

Das erfindungsgemäße Verfahren sowie ein Ausführungsbeispiel der Vorrichtung werden nachfolgend anhand der Zeichnungen näher erläutert. Es zeigt:
Fig. 1 ein Zigaretten-Magazin mit Zigaretten-Revolver im Veitikalschnitt,
Fig. 2 eine Einzelheit des Zigaretten-Magazins gemäß Fig. 1 in vergrößertem Maßstab,
Fig. 3 den unteren Teil des Zigaretten-Magazins in einem gegenüber Fig. 1 und 2 um 90° versetzten Querschnitt,
Fig. 4 eine weitere Einzelheit im unteren Bereich des Zigaretten-Magazins in einem Schnitt entsprechend Fig. 3 für eine andere Ausführungsform.

In Fig. 1 ist der untere Teil eines Zigaretten-Magazins 10 gezeigt. Dieses wird üblicherweise als Einführungsaggregat für die angelieferten Zigaretten in eine Zigaretten-Verpackungsmaschine verwendet. Der obere, hier nicht gezeigte Teil ist in üblicher Weise trichterförmig ausgebildet. Die Zigaretten treten über Magazin-Schächte 11a, 11b.. bzw. 12a, 12b.. unten aus dem Zigaretten-Magazin 10 aus. Bei dem gezeigten Ausführungsbeispiel sind zwei Gruppen von Magazin-Schächten 11a, 11b... bzw. 12a, 12b... zu Schachtgruppen 13, 14 zusammengefaßt. Jede Schachtgruppe 13, 14 umfaßt sieben Magazinschächte 11a, 11b.. bzw. 12a, 12b.. Diese Zahl der Magazinschächte ist angepaßt an die Anzahl von Zigaretten je Zigaretten-Gruppe 15 für eine Zigaretten-Pakkung. Die Zigaretten-Gruppe 15 umfaßt hier drei Lagen 16, 17, 18, wobei die äußeren bzw. oberen und unteren Lagen 16 und 18 jeweils sieben und die mittlere Lage 17 sechs Zigaretten umfaßt.

Die Magazin-Schächte 11a, 11b.. und 12a, 12b.. sind innerhalb der Schachtgruppen 13, 14 durch dünne Schachtwände 19 voneinander getrennt. Die Schachtwände 19 sind im unteren Bereich der Schachtgruppen 13, 14 schräg, nämlich konvergierend, angeordnet, so daß auch in den Magazin-Schächten 11a, 11b.. sowie 12a, 12b.. gebildete Zigarettten-Reihen 20a, 20b.. sowie 21a, 21b.. schräg gerichtet sind.

Die Magazin-Schächte 11a, 11b.. und 12a, 12b.. und damit die Zigaretten-Reihen 20a, 20b.. sowie 21a, 21b.. enden im Bereich einer Hauptausschubebene 22. Hier werden jeweils Zigaretten-Gruppen 15 aus den Schachtgruppen 13 und 14 in Zigarettenlängsrichtung ausgeschoben. Die Lagen 16, 17 und 18 werden dabei formiert, so daß die mittlere, aus sechs Zigaretten bestehende Lage 17 versetzt (sogenannte Sattellage) zu den Zigaretten der äußeren Lagen 16 und 18 liegen. Die Zigaretten-Gruppe gelangt in eine Tasche 23 eines versetzt zu den Schachtgruppen 13, 14 angeordneten Zigaretten-Revolvers 24. Dieser ist in einer aufrechten Ebene umlaufend derart relativ zum Zigaretten-Magazin 10 angeordnet, daß jeweils obenliegende Taschen 23 schräg, nämlich dachförmig zueinander gerichtet und auf die Hauptausschubebene 22 der beiden Schachtgruppen 13 und 14 ausgerichtet sind. Jeweils drei übereinanderliegende Zigaretten werden aus den Magazin-Schächten 11a, 11b.. und 12a, 12b.. im Bereich der Hauptausschubebene 22 in Zigarettenlängsrichtung durch ein an die Schachtgruppen 13, 14 jeweils anschließendes Mundstück 25 hindurch- und in die ausgerichtete Tasche 23 des Zigaretten-Revolvers 24 eingeschoben. Die Anordnung ist hier so getroffen, daß aus den innenliegenden, einander zugekehrten Magazin-Schächten 11g bzw. 12g lediglich zwei übereinanderliegende Zigaretten in der Hauptausschubebene 22 ausgeschoben werden, während die in der mittleren Lage 17 sich befindende Zigarette der Magazin-Schächte 11g und 12g zurückgehalten wird. Während des Transports der Zigaretten-Gruppe 15 durch das Mundstück 25 erfolgt die Formierung der Lagen 16, 17, 18 in der verpackungsgerechten Anordnung der Zigaretten.

Der Ausschub der Zigaretten-Gruppe 15 erfolgt durch ein Ausschuborgan 26, welches mit einer der Anzahl der Magazinschächte 11a, 11b.. bzw. 12a, 12b.. entsprechenden Anzahl von Schieberfingern 27 in den unteren Bereich der Magazin-Schächte 11a, 11b.. bzw. 12a, 12b.. eintritt. Die Schieberfinger 27 sind im Querschnitt rechteckig ausgebildet. Die Konstruktionshöhe ist so bemessen, daß jeweils drei übereinanderliegende Zigaretten aus jedem Magazin-Schacht 11a, 11b.. bzw. 12a, 12b.. ausgeschoben werden. Die Zigaretten werden durch die Schieberfinger 27 bis in die bereitgehaltenen Taschen 21 des Zigaretten-Revolvers 24 gefördert.

Im Bereich der innenliegenden Magazin-Schächte 11g bzw. 12g ist im Ausschubbereich in Höhe der mittleren Lage 17 eine feststehende Nase 28 vorgesehen. Diese hält eine Zigarette der mittleren Lage 17 im Magazin-Schacht 11g bzw. 12g zurück, so daß hier nur zwei Zigaretten ausgeschoben werden. Der entsprechende Schieberfinger 27 ist mit einem mittigen Schlitz versehen, der den Ausschub der Zigaretten oberhalb und unterhalb der Nase 28 ermöglicht.

Die Zigaretten werden im Bereich der Schachtgruppen 13 und 14 auf korrekte Ausbildung überprüft. Fehlzigaretten 29 werden _ weit überwiegend _ ausgesondert, also nicht als Bestandteil einer Zigaretten-Gruppe 15 ausgeschoben. Die Prüfung der Zigaretten erfolgt in einem Bereich mit vorgegebenem Abstand von der Hauptausschubebene 22. Bei dem dargestellten Ausführungsbeispiel sind im Bereich der Schachtgruppen 13, 14 Querschieber 30, 31 gebildet. Es handelt sich dabei um rahmenartige Gebilde, die als Teil der Schachtgruppen 13, 14 wirken, nämlich als Fortsetzung der Magazin-Schächte 11a, 11b.. und 12a, 12b.. Im einzelnen ist Aufbau und Funktionsweise dieser Querschieber 30, 31 Gegenstand der DE-Patentanmeldung P 36 02 428.7. Die Querschieber 30, 31 nehmen eine einer Zigaretten-Gruppe 15 entsprechende Anzahl von Zigaretten auf, und zwar in drei Lagen 16, 17, 18. Diese werden gemeinsam um die halbe Breite eines Magazin-Schachts 11a, 11b.. bzw. 12a, 12b.. querverschoben, derart, daß die Zigaretten innerhalb der Querschieber 30, 31 auf den oberen Enden der unteren Teile der Schachtwände 19 ausgerichtet sind. In dieser Verschiebestellung erfolgt die Prüfung der sich in dem Querschieber 30 bzw. 31 befindenden Zigaretten-Gruppe 15, und zwar durch ein geeignetes, bekanntes Prüforgan (im einzelnen nicht dargestellt).

Durch das Prüforgan werden etwaige Fehlzigaretten 29 innerhalb der Zigaretten-Gruppe des Querschiebers 30, 31 identifiziert und hieraus Steuersignale abgeleitet.

Nach Rückkehr des Querschiebers 30, 31 aus der Prüfstellung (Fig. 1 und 2) in die mit den Magazin-Schächten 11a, 11b.. bzw. 12a, 12b.. ausgerichtete Position werden die Zigaretten infolge Eigengewichts weiter nach unten gefördert, nachdem eine Zigaretten-Gruppe 15 in der Hauptausschubebene 22 ausgeschoben und die Schieberfinger 27 in die Ausgangsstellung zurückgekehrt sind. Der abwärtsgerichtete Vorschub der Zigaretten in den einzelnen Magazin-Schächten 11a, 11b.. bzw. 12a, 12b.. beträgt drei Zigaretten. In der unteren Stellung bzw. die Zigaretten der unteren Lage 18 liegen auf Tragstegen 32 auf, die jedem Magazin-Schacht 11a, 11b.. bzw. 12a, 12b.. zugeordnet sind. Jeder Magazin-Schacht ist demnach in der Hauptausschubebene 22 durch einen derartigen Tragsteg abgeschlossen.

Die Tragstege 32 sind im vorliegenden Falle bewegbar, und zwar gegenüber der Ausgangs- bzw. Normalstellung in der Hauptausschubebene 22 absenkbar. In der abgesenkten Stellung entspricht der Abstand der Oberseite bzw. Auflageseite eines Tragstegs 32 von der Hauptausschubebene 22 etwa dem Durchmesser einer Zigarette. Durch gezieltes Absenken von Tragstegen 32 können die Förderschritte für die Zigaretten in dem betreffenden Magazin-Schacht 11a, 11b.. bzw. 12a, 12b.. beeinflußt, nämlich auf vier Zigaretten erhöht werden. Auf diese Weise ist es möglich, Fehlzigaretten 29 an dem Ausschubbereich vorbeizufördern und unterhalb der Hauptausschubebene 22 auszusondern. Zu diesem Zweck wird bei der Feststellung von Fehlzigaretten 29 im Bereich des Querschiebers 30, 31 je nach Position der Fehlzigarette in der Lage 16, 17 oder 18 festgelegt, welche Förderschritte nachfolgend innerhalb des die Fehlzigarette 29 aufweisenden Magazin-Schachts 11a, 11b.. bzw. 12a, 12b.. zu vollziehen sind. Es muß erreicht werden, daß die Fehlzigarette 29 vor dem letzten Fördertakt oberhalb der für den Ausschub bereitgehaltenen Zigaretten-Gruppe 15 angekommen ist. Nach Freigabe der Magazin-Schächte im Ausschubbereich wird der Tragsteg 32 des die Fehlzigarette 29 aufweisenden Magazin-Schachts abgesenkt, so daß die Zigaretten in diesem Magazin-Schacht nachfolgend um einen Abschnitt von vier Zigaretten weitergefördert werden. Dadurch gelangt die Fehlzigarette _ auf dem abgesenkten Tragsteg 32 liegend _ in den Bereich unterhalb der Hauptausschubebene 29. Nach Beseitigung der Fehlzigarette 29 kehrt der Tragsteg 32 in die Ausgangs- bzw. Normalstellung zurück.

Nachfolgend wird anhand der dargestellten Fallmöglichkeiten die Steuerung der betroffenen Tragstege 32 erläutert, derart, daß die jeweiligen Fehlzigaretten 29 in der vorbeschriebenen Weise ausgesondert werden können. Bei dem Magazin-Schacht 11a ist eine Fehlzigarette 29 in der mittleren Lage 17 identifiziert worden. Wie ersichtlich, gelangt diese Fehlzigarette durch einen Standard-Fördertakt um drei Zigaretten in eine Position unterhalb des Querschiebers 30. Sodann wird ein Förderabschnitt von vier Zigaretten durchgeführt, und zwar durch Absenken des dem Magazin-Schacht 11a zugeordneten Tragstegs 32 während der Abwärtsbewegung der Zigaretten. Bei diesem größeren Fördertakt geht eine fehlerfreie Zigarette infolge der Absenkung des Tragstegs 32 verloren. Die Fehlzigarette 29 ist aber in eine Position unmittelbar oberhalb der auszuschiebenden Zigaretten-Gruppe 15 gelangt. Ein weiterer Fördertakt von vier Zigaretten _ bei abgesenktem Tragsteg 32 _ führt zur Aussonderung der Fehlzigarette 29. Im Ergebnis ist demnach zur Aussonderung dieser Fehlzigarette 29 im Magazinschacht 11a eine intakte Zigarette "geopfert" worden.

Befindet sich die Fehlzigarette 29 im Bereich der oberen Lage 16 _ dargestellt anhand des Magazin-Schachts 11e _ sind zwei Förderschritte von je vier Zigaretten erforderlich, um die betreffende Fehlzigarette 29 in die Position oberhalb der auszuschiebenden Zigaretten-Gruppe 15 und danach in die Aussonderungsstellung unterhalb der Hauptausschubebene 22 zu fördern. In diesem Falle gehen demnach zwei fehlerfreie Zigaretten verloren.

Befindet sich die Fehlzigarette 29 in der unteren Lage 18 des Querschiebers _ dargestellt anhand des Magazin-Schachts 12f _, bedarf es lediglich zweier Förderschritte um je drei Zigaretten, um die Fehlzigarette 29 in die erforderliche Position oberhalb der auszuschiebenden Zigaretten-Gruppe 15 zu bewegen. Eine besondere Situation ist für die Magazin-Schächte 11g und 12g gegeben. Hier ist jeweils im Bereich der auszuschiebenden Zigaretten-Gruppe 15 die Nase 28 zum Zurückhalten einer Zigarette der mittleren Lage 17 angeordnet. Die Zigaretten werden demnach in diesen Magazin-Schächten 11g, 12g um Förderschritte von jeweils zwei Zigaretten weiterbewegt. Hier muß der Tragsteg 32 durch Absenken in den Förderprozeß eingreifen, wenn die Fehlzigarette beispielsweise in der mittleren Lage 17 im Querschieber 31 identifiziert wurde. Befindet sich hingegen eine Fehlzigarette 29 in der oberen Lage 16 oder in der unteren Lage 18, erreicht diese die Position unmittelbar oberhalb der auszuschiebenden Zigaretten-Gruppe 15 durch die standardmäßigen Förderschritte von jeweils zwei Zigaretten, so daß der Tragsteg 32 lediglich beim Aussondern der Fehlzigaretten 29 unterhalb der Hauptausschubebene 22 abgesenkt werden muß.

Mit dem beschriebenen System sind Fehlzigaretten in den weit überwiegenden Fällen in einfacher Weise zu identifizieren und ohne Beeinträchtigung der Leistung der Vorrichtung aufzusondern. Der Verlust von intakten Zigaretten in einzelnen Fällen steht in keinem Verhältnis zu dem Verlust von fehlerfreien Zigaretten bei Aussonderung einer kompletten Zigaretten-Gruppe 15 mit einer Fehlzigarette.

Aus Gründen der Sicherheit ist dem Zigaretten-Magazin 10 bzw. der Zigaretten-Prüfung im Bereich desselben eine weitere Zigaretten-Prüfung nachgeordnet, und zwar im Bereich des Zigaretten-Revolvers 24. Während des Stillstands desselben werden in zwei aufeinanderfolgenden Positionen geeignete, bekannte Zigaretten-Prüfeinheiten 33, 34 an die Zigaretten-Gruppen 15 in den Taschen 23 herangefahren, um eventuell vorhandene Fehlzigaretten zu identifizieren. Die Prüfung der Zigaretten im Bereich des Zigaretten-Revolvers 24 erfolgt von beiden Seiten der Zigaretten, so daß auch eventuell fehlende Zigaretten-Filter festgestellt werden.

Die auf- und abbewegbaren Tragstege 32 können in verschiedener Weise ausgebildet sein bzw. betätigt werden. Bei den Ausführungsbeispielen gemäß Fig. 3 und 4 ist jeder Tragsteg 32 Kopf eines schwenkbaren Betätigungshebels 35. Dieser ist hier zweiarmig ausgebildet und um ein Drehlager 36 schwenkbar. Ein freier Hebelarm 37 befindet sich bei angehobenem Tragsteg 32 (Normalstellung) in der gestrichelt gezeigten Position. In dieser wird die Lage des Betätigungshebels 35 mit Tragsteg 32 durch eine Klinke 38 fixiert, die auf dem freien Ende des Betätigungshebels 35 aufliegt. Der Betätigungshebel 35 wird in dieser Position gegen die Belastung einer Feder (Zugfeder 39) gehalten. Die Klinke 38 ist zurückziehbar, im vorliegenden Falle durch einen pneumatischen Flachzylinder 40.

Bei Feststellung einer Fehlzigarette 29 in einem der Magazinschächte 11a, 11b.. bzw. 12a, 12b.. wird der betreffende Flachzylinder 40 beaufschlagt und die Klinke 38 zurückgezogen, sofern Förderschritte von mehr als drei Zigaretten erforderlich sind, um die Fehlzigarette in die gewünschte Position zu bringen. Bei zurückgezogener Klinke 38 wird der Hebelarm 37 gegen eine umlaufende Steuerscheibe 41 gedrückt, die aufgrund ihrer Gestaltung die Relativstellung des Betätigungshebels 35 und damit des Tragstegs 32 steuert. Ist die Fehlzigarette in der beschriebenen Weise ausgesondert, kehrt der Betätigungshebel 35 und damit der Tragsteg 32 in die Ausgangsposition zurück. Jedem Magazin-Schacht ist demnach ein gesondert bewegbarer Tragsteg 32 mit Betätigungshebel 35, Klinke 38 und Steuerscheibe 41 zugeordnet.

Die Fehlzigaretten 29 können unterhalb der Hauptausschubebene 22 in verschiedener Weise beseitigt werden. Bei dem Ausführungsbeispiel der Fig. 3 ist eine Blasdüse 42 auf die zugekehrte Stirnseite der Fehlzigarette 29 unterhalb der Hauptausschubebene 22 gerichtet. Die Fehlzigarette wird dadurch entgegen der Ausschubrichtung der intakten Zigaretten nach rückwärts gefördert.

Bei dem Ausführungsbeispiel der Fig. 4 ist vorgesehen, daß der Tragsteg 32 mit der auf diesem liegenden Fehlzigarette 29 noch weiter abgesenkt wird, so daß die Fehlzigarette 29 in den freien Raum nach unten fallen kann. Hier sind demnach drei unterschiedliche Positionen der Tragstege 32 vorgesehen.

Die aus dünnen Blechen bestehenden Schachtwände 19 sind bei der vorliegenden Ausführung des Zigaretten-Magazins über die Hauptausschubebene 22 hinaus nach unten verlängert und verbreitert. Dadurch sind nicht nur die sich in der Hauptausschubebene 22 in der unteren Lage 18 befindenden Zigaretten seitlich voneinander getrennt. Vielmehr wird auch eine stabile, seitlich abgestützte Position der Fehlzigaretten 29 auf einem abgesenkten Tragsteg 32 gewährleistet (siehe Fig. 3).

## Patentansprüche

1. Verfahren zum Prüfen von Zigaretten und Aussondern von fehlerhaften Zigaretten (29), wobei die Prüfung im Bereich von Magazin-Schächten eines Zigaretten-Magazins durch eine den Enden der Zigaretten zustellbare Prüfeinheit erfolgt und fehlerhafte Zigaretten nachfolgend ausgesondert, intakte Zigaretten hingegen in Gruppen (Zigaretten-Gruppen) am unteren Ende der Magazin-Schächte in einer Hauptausschubebene (22) ausgeschoben werden, **dadurch gekennzeichnet**, daß fehlerhafte Zigaretten (Fehlzigaretten 29) über die Hauptausschubebene (22) hinaus bis in einen Bereich unterhalb derselben gefördert und hier ausgesondert werden.

2. Verfahren nach Anspruch 1, dadurch gekennzeichnet, daß die Fehlzigaretten (29) in einer Ebene unmittelbar unterhalb der Hauptausschubebene (22) ausgesondert werden.

3. Verfahren nach Anspruch 1 oder 2, dadurch gekennzeichnet, daß die Fehlzigaretten (29) in Förderabschnitten von dem Durchmesser von wenigstens zwei Zigaretten entsprechend bis in eine ebene unmittelbar oberhalb einer sich in der Hauptausschubebene (22) befindenden Zigaretten-Gruppe (15) und sodann mit einem Förderabschnitt, der größer ist als die Anzahl von Lagen (16, 17, 18) der sich in der Hauptausschubebene (22) befindenden Zigaretten-Gruppe (15) in die Ebene unterhalb der Hauptausschubebene (22) gefördert werden.

4. Verfahren nach Anspruch 3 sowie einem oder mehreren der weiteren Ansprüche, dadurch gekennzeichnet, daß bei Ausschub von Zigaretten-Gruppen (15) mit drei Lagen (16, 17, 18) die Förderabschnitte der Fehlzigaretten (29) alternativ dem Durchmesser von drei oder vier Zigaretten entsprechen.

5. Verfahren nach Anspruch 3 sowie einem oder mehreren der weiteren Ansprüche, dadurch gekennzeichnet, daß die Prüfung der Zigaretten im Bereich der Magazin-Schächte (11a, 11b.. bzw. 12a, 12b..), insbesondere im Bereich eines Querschiebers (30, 31), mit einem Abstand von der Hauptausschubebene 22 erfolgt, der mehreren, insbesondere drei Förderabschnitten bis in die Ebene unterhalb der Hauptausschubebene (22) entspricht.

6. Vorrichtung zum Prüfen von Zigaretten und Aussondern von fehlerhaften Zigaretten, wobei die Prüfung im Bereich von Magazin-Schächten eines Zigaretten-Magazins durch eine den enden der Zigaretten zustellbare Prüfeinheit erfolgt und fehlerhafte Zigaretten nachfolgend aussonderbar, intakte Zigaretten hingegen in Gruppen (Zigaretten-Gruppen) am unteren Ende der Magazin-Schächte in einer Hauptausschubebene ausschiebbar sind, dadurch gekennzeichnet, daß die untere Zigaretten lage 18 der auszuschiebenden Zigaretten-Gruppe (15) auf auf- und abbewegbaren Tragstegen (32) aufweisenden Zigaretten-Trägern zur Auflage bringbar sind, wobei die Stege zur Durchführung unterschiedlicher Förderabschnitte von Zigaretten in den Magazin-Schächten (11a, 11b.. bzw. 12a, 12b..) individuell bewegbar sind.

7. Vorrichtung nach Anspruch 6, dadurch gekennzeichnet, daß die Tragstege (32) aus der der Hauptausschubebene (22) zugeordneten (oberen) Ausgangsstellung in eine etwa um den Durchmesser einer Zigarette nach unten versetzten Stellung zur Durchführung größerer Förderschritte und zur Aussonderung von Fehlzigaretten (29) bewegbar sind.

8. Vorrichtung nach Anspruch 7, dadurch gekennzeichnet, daß die Tragstege (32) an schwenkbaren Betätigungshebeln (30) angeordnet sind, insbesondere an einem Ende eines zweiarmigen, um ein Drehlager (36) schwenkbaren Betätigungshebels (35), dessen freier Hebelarm (37) nach Maßgabe von bei der Prüfung festgestellten Fehlzigaretten (29) in verschwenkendem Sinne steuerbar ist.

9. Vorrichtung nach Anspruch 6, sowie einem oder mehreren der weiteren Ansprüche, dadurch gekennzeichnet, daß Fehlzigaretten (29) unterhalb der Hauptausschubebene (22) durch Blasluft entfernt werden.

## Claims

1. Process for testing cigarettes and separating out defective cigarettes (29), the test being conducted in the region of magazine shafts of a cigarette magazine by a test unit which can be advanced to the ends of the cigarettes, and defective cigarettes being separated out in succession, whereas intact cigarettes are pushed out in groups (cigarette groups) at the bottom end of the magazine shafts in a main pushing-out plane (22), characterised in that defective cigarettes (29) are conveyed beyond the main pushing-out plane (22) into a region below the latter and are separated out here.

2. Process according to Claim 1, characterised in that the defective cigarettes (29) are separated out in a plane immediately below the main pushing-out plane (22).

3. Process according to Claim 1 or 2, characterised in that the defective cigarettes (29), in conveying stages corresponding to the diameter of at least two cigarettes, are conveyed into a plane immediately above a cigarette group (15) located in the main pushing-out plane (22) and then, in a conveying stage greater than the number of layers (16, 17, 18) of the cigarette group (15) located in the main pushing-out plane (22), are conveyed into the plane below the main pushing-out plane (22).

4. Process according to Claim 3 and one or more of the further claims, characterised in that, when cigarette groups (15) with three layers (16, 17, 18) are pushed out, the conveying stages of the defective cigarettes (29) correspond alternatively to the diameter of three or four cigarettes.

5. Process according to Claim 3 and one or more of the further claims, characterised in that the cigarettes are tested in the region of the magazine shafts (11a, 11b, etc., and 12a, 12b, etc.), especially in the region of a transverse slide (30, 31), at a distance from the main pushing-out plane (22) which corresponds to several, especially three conveying stages into the plane below the main pushing-out plane (22).

6. Apparatus for testing cigarettes and separating out defective cigarettes, the test being conducted in the region of magazine shafts of a cigarette magazine by a test unit which can be advanced to the ends of the cigarettes, in which defective cigarettes can be separated out in succession, whereas intact cigarettes can be pushed out in groups (cigarette groups) at the bottom end of the magazine shafts in a main pushing-out plane, characterised in that the bottom cigarette layer (18) of the cigarette group (15) to be pushed out can be brought to rest on cigarette carriers having carrying webs (32) which are movable up and down, the webs being movable individually in order to execute different conveying stages for cigarettes in the magazine shafts (11a, 11b, etc., and 12a, 12b, etc.).

7. Apparatus according to Claim 6, characterised in that the carrying webs (32) can be moved out of the (upper) initial position assigned to the main pushing-out plane (22) into a position offset downwards approximately the diameter of one cigarette, in order to execute larger conveying steps and separate out defective cigarettes (29).

8. Apparatus according to Claim 7, characterised in that the carrying webs (32) are arranged on pivotable actuating levers (30), especially on one end of a two-armed actuating lever (35) which is pivotable about a pivot bearing (36) and the pivoting of the free lever arm (37) of which can be controlled in reaction to defective cigarettes (29) detected during the test.

9. Apparatus according to Claim 6 and one or more of the further claims, characterised in that defective cigarettes (29) are removed by blown air underneath the main pushing-out plane (22).

## Revendications

1. Procédé de contrôle de cigarettes et de retrait des cigarettes défectueuses (29), dans lequel le contrôle est fait dans la zone de puits d'un magasin à cigarettes par un appareil qui peut être approché des extrémités des cigarettes et les cigarettes défectueuses sont après cela retirées tandis que les cigarettes intactes sont extraites par groupes (groupes de cigarettes) à l'extrémité inférieure des puits du magasin dans un plan d'extraction principal (22), caractérisé par le fait que les cigarettes défectueuses (29) sont transportées au-delà du plan d'extraction principal (22) jusque dans une zone située au-dessous de celui-ci et sont retirées là.

2. Procédé selon la revendication 1, caractérisé par le fait que les cigarettes défectueuses (29) sont retirées dans un plan situé immédiatement au-dessous du plan d'extraction principal (22).

3. Procédé selon l'une des revendications 1 et 2, caractérisé par le fait que les cigarettes défectueuses (29) sont transportées dans des tronçons de transport correspondant au diamètre d'au moins deux cigarettes jusque dans un plan situé immédiatement au-dessus d'un groupe de cigarettes (15) se trouvant dans le plan d'extraction principal (22) et ensuite, avec un tronçon de transport plus grand que le nombre de couches (16, 17, 18) du groupe de cigarettes (15) se trouvant dans le plan d'extraction principal (22), jusque dans le plan situé au-dessous du plan d'extraction principal (22).

4. Procédé selon la revendication 3 et une ou plusieurs des autres revendications, caractérisé par le fait qu'en cas d'extraction de groupes de cigarettes (15) à trois couches (16, 17, 18), les tronçons de transport des cigarettes défectueuses (29) correspondent alternativement au diamètre de trois et de quatre cigarettes.

5. Procédé selon la revendication 3 et une ou plusieurs des autres revendications, caractérisé par le fait que le contrôle des cigarettes est fait dans la zone des puits (11a, 11b,... ou 12a, 12b,...) du magasin, en particulier dans la zone d'un coulisseau transversal (30, 31), à une distance du plan d'extraction principal (22) qui correspond à plusieurs, en particulier trois, tronçons de transport jusqu'au plan situé au-dessous du plan d'extraction principal (22).

6. Dispositif de contrôle de cigarettes et de retrait des cigarettes défectueuses avec lequel le contrôle est fait dans la zone de puits d'un magasin à cigarettes par un appareil qui peut être approché des extrémités des cigarettes et les cigarettes défectueuses peuvent être après cela retirées tandis que les cigarettes intactes peuvent être extraites par groupes (groupes de cigarettes) à l'extrémité inférieure des puits du magasin dans un plan d'extraction principal, caractérisé par le fait que la couche inférieure de cigarettes (18) du groupe de cigarettes (15) à extraire peut être posée sur des supports de cigarettes présentant des barettes supports pouvant monter et descendre (32) qui peuvent être mus individuellement pour l'exécution de différents tronçons de transport de cigarettes dans les puits (11a, 11b,... ou 12a, 12b,...) du magasin.

7. Dispositif selon la revendication 6, caractérisé par le fait que les barettes supports (32) peuvent être mues de la position initiale (supérieure) associée au plan d'extraction principal (22) à une position décalée vers le bas environ du diamètre d'une cigarette pour l'exécution de plus grands pas de transport et le retrait de cigarettes défectueuses (29).

8. Dispositif selon la revendication 7, caractérisé par le fait que les barettes supports (32) se trouvent sur des leviers de manoeuvre basculants (30), en particulier à une extrémité d'un levier de manoeuvre à deux bras (35) pouvant basculer autour d'un axe (36) et dont le bras libre (37) peut être commandé pour le basculement d'après les cigarettes défectueuses (29) trouvées lors du contrôle.

9. Dispositif selon la revendication 6 et une ou plusieurs des autres revendications, caractérisé par le fait que les cigarettes défectueuses (29) sont enlevées au-dessous du plan d'extraction principal (22) par de l'air soufflé.
